# EUROPÄISCHE PATENTSCHRIFT

(11) **EP 2 894 216 B1**
(45) Veröffentlichungstag und Bekanntmachung des Hinweises auf die Patenterteilung: **30.05.2018**
(21) Anmeldenummer: 15000056.0
(22) Anmeldetag: 13.01.2015
(51) Int. Cl.: C11D 3/20, C11D 3/50, C11D 7/26, C11D 11/00

(54) **PULVERFÖRMIGE ZUSAMMENSETZUNG ZUR REINIGUNG UND/ODER ENTKALKUNG VON GERÄTEN UND MASCHINEN**
POWDERY COMPOSITION FOR CLEANING AND/OR DESCALING DEVICES AND MACHINES
COMPOSITION EN POUDRE DESTINÉE À NETTOYER OU À DÉTARTRER DES APPAREILS ET DES MACHINES

(30) Priorität: 14.01.2014 DE 102014000212
(43) Veröffentlichungstag der Anmeldung: 15.07.2015
(73) Patentinhaber: Brauns-Heitmann GmbH & Co. KG, 34414 Warburg (DE)
(72) Erfinder: Gibbels, Uwe, 34414 Warburg (DE); Klassen, Natalja, 32816 Schieder-Schwalenberg (DE)
(74) Vertreter: Geskes, Christoph

(56) Entgegenhaltungen:
- EP-A1- 2 221 357
- WO-A1-03/035819
- DE-A1- 10 051 566
- DE-A1-102007 045 210

## Beschreibung

Die vorliegende Erfindung betrifft eine pulverförmige Zusammensetzung zur Reinigung und/oder Entkalkung von Geräten und Maschinen sowie ein Verfahren zu deren Herstellung als auch deren Verwendung zur Reinigung und/oder Entkalkung.

Zusammensetzungen, die zur Reinigung und/oder Entkalkung von Maschinen wie Geschirrspülmaschinen oder Waschmaschinen sowie Haushaltsgeräten als auch Oberflächen oder ähnlichem dienen, sind aus dem Stand der Technik vielfach bekannt. Ein sicherlich bekanntestes Entkalkungsmittel ist reine Zitronensäure (2-Hydroxy-1,2,3-propantricarbonsäure). Ein zitronensäurehaltiges Reinigungsmittel ist beispielsweise in der DE 43 11 71 3 C1 offenbart. Weiterhin ist beispielsweise aus der DE 23 59 095 C2 ein Reinigungs- und Entkalkungsmittel sowie ein Verfahren zu dessen Herstellung bekannt, wobei dieses insbesondere für die Reinigung von Waschbecken oder dergleichen geeignet sein soll. Das dort offenbarte Reinigungs- und Entkalkungsmittel umfasst mindestens eine Mineralsäure sowie 0,5 Gew.-% bis 50 Gew.-% eines alkoxylierten Amins in wässriger Lösung, wobei zusätzlich eine organische Säure, ein organisches Säureanhydrid oder ein Salz einer organischen Säure zugesetzt sein kann, um eine Verdickungswirkung eines ethoxylierten oder propoxylierten tertiären Amins zu verbessern. Als organische Säure kann dabei wiederum beispielsweise Zitronensäure oder aber Weinsäure (2,3-Dihydroxybutandisäure oder aber auch 2,3-Dihydroxybernsteinsäure) eingesetzt werden. Darüber hinaus sind auf dem Markt auch Entkalker auf Basis von Zitronensäure bekannt, welche als weiteres Zusatzmittel Amidosulfonsäure aufweisen. Damit soll der Entkalkungsvorgang beschleunigt werden.

Problematisch ist insbesondere bei Geschirrspül- und Waschmaschinen die Darreichungsform der Zusammensetzungen, die eine Reinigung und/oder Entkalkung bewirken. Die genannten Maschinen besitzen in der Regel integrierte Ionenaustauscher, welche auch nicht gänzlich die Entstehung eines Kalkbelages vermeiden können. Auch die bekannten Geschirrspülreiniger oder Waschmittel, auch in Form sogenannter Tabs, reichen nicht aus. Bei diesen kommt es unter Umständen sogar vermehrt zu Kalkausfällungen, die sich dann in den Haushaltsgeräten aufbauen.

Für die genannten Haushaltsgeräte ist aus dem Stand der Technik bekannt, ein Entkalkungs- und/oder Reinigungsmittel als Flüssigkeit nach dem Vorspülgang der Geschirrspül- oder Waschmaschine zuzugeben. Dies hat jedoch den großen Nachteil, dass der Anwender von sich aus feststellen muss, wann der Vorspülgang abgelaufen ist. Wird das Produkt kurz vor Ablauf des Vorspülganges zugegeben, so wird es wenig wirkungsvoll mit einer ersten Spülflotte abgepumpt. Wartet der Anwender jedoch zu lange, so ist der Hauptspülgang zumindest zu einem Teil abgelaufen, und eine Entkalkung beziehungsweise Reinigung kann nicht mit voller Wirkung durchgeführt werden.

Alternativ ist eine Darreichungsform bekannt, wobei die Zusammensetzung nur als Flüssigkeit zum Einsatz kommt, welche in einem Behältnis mit einem speziellen Verschluss verpackt ist. Eine solche mit einer Reinigungs- und/oder Entkalkungszusammensetzung gefüllte Flasche wird über Kopf in den genannten Maschinen aufgehängt beziehungsweise eingestellt. Ab einer gewissen Temperatur löst sich der Verschluss der Flasche auf, beispielsweise etwa 50 °C, so dass dann die Flasche die Entkalkungs- und/oder Reinigungszusammensetzung freigibt. Hierdurch wird sichergestellt, dass zumindest in den meisten Fällen die Zusammensetzung erst im Hauptspülgang in die Maschine gelangt. Nachteilig an dieser Darreichungsform ist jedoch, dass die betreffende Maschine erst auf höhere Temperaturen von etwa 50 °C aufheizen muss, so dass bereits ein nicht unerheblicher Teil eines üblichen Hauptspülganges verstrichen ist, bevor der eigentliche Entkalkungs- beziehungsweise Reinigungsvorgang durch Freisetzung der Zusammensetzung beginnt. Bei Verwendung von Öko-Spar-Spülprogramme in Geschirrspülmaschinen oder Waschmaschinen mit vom Hersteller angegebenen Programmtemperaturen von beispielsweise 55 °C, die oftmals nur 50 °C oder aber sogar weniger im Maschineninneren tatsächlich entsprechen, ist dies ein besonderes Problem. Zudem ist aufgrund des Einsatzes flüssiger Reinigungs- und/oder Entkalkungszusammensetzungen die einsetzbare Wirkstoffmenge, beispielsweise die Menge an Zitronensäure, begrenzt. Üblicherweise betragen die Konzentrationen in Wirkstoffen nur etwa 20 % bei den in der Flasche aufgenommenen Flüssigkeiten.

Die DE 102 57 390 A1 offenbart eine Reinigungszusammensetzung in festen Blöcken, die als saure Komponenten Zitronensäure und eine oder mehrere Säuren, ausgewählt aus Adipin-, Bernstein- und Glutarsäure, enthält, sowie deren Herstellung und Verwendung. Aber auch mit dieser ergibt sich das Problem, das eine teilweise Auflösung des festen Blockes bereits im Vorspülgang erfolgt, so dass ein Teil der Reinigungswirkung verloren geht. Insbesondere bei dem Einsatz der heute üblichen Kurzprogramme wird keine vollständige Lösung des festen Blockes erzielt, so dass ebenfalls die Reinigung und/oder Entkalkungswirkung geschwächt ist.

DE 10 2007 045 210 A1 offenbart zur Lösung der Aufgabe, ein einfaches, in seiner Leistung optimiertes Entkalkungs-, Reinigungs- und/oder Desinfektionsmittel zur Verfügung zu stellen, eine Mischung umfassend mindestens 25 Gew.-%, bezogen auf die Gesamtmenge der Mischung, Zitronensäure, und 0,1 bis 75 Gew.-%, bezogen auf die Gesamtmenge der Mischung, einer Zusatzmischung, umfassend Äpfelsäure und/oder Weinsäure.

Es besteht somit ein Bedarf an einer Zusammensetzung zum Reinigen und/oder Entkalken von Haushaltsgeräten und Maschinen, insbesondere Geschirrspülmaschinen und Waschmaschinen, welche einfach einsetzbar ist und insbesondere auch im Rahmen von sogenannten Kurzprogrammen oder aber Öko-Stromspar-Programmen in Geschirrspülmaschinen oder Waschmaschinen zufriedenstellende Ergebnisse erzielt.

Die vorliegende Erfindung hat daher zur Aufgabe, eine Zusammensetzung zum Reinigen und/oder Entkalken von Geräten und Maschinen zur Verfügung zu stellen, welche einfach anwendbar ist, insbesondere auch im Rahmen der genannten Kurzprogramme beziehungsweise Öko-Stromspar-Programme.

Diese Aufgabe wird gelöst durch eine pulverförmige Zusammensetzung zur Reinigung und/oder Entkalkung von Geräten und Maschinen mit mindestens einer Säure ausgewählt aus einer Gruppe, umfassend Äpfel- und/oder Weinsäure, umfassend 50 Gew.- % bis 95 Gew.- % Äpfel- und/oder Weinsäure und 0,05 Gew.- % bis 1 Gew.- % mindestens eines Duftstoffes, wobei der verbleibende Rest durch mindestens einen Hilfsstoff gebildet ist, wobei 35 Gew.- % bis 75 Gew.- % der Äpfel- und/oder Weinsäure eine erste Korngröße in einem Bereich von 0,48 mm bis 1,5 mm und 4 Gew.-% bis 40 Gew.- % der Äpfel- und/oder Weinsäure eine zweite Korngröße in einem Bereich von 0,02 mm bis 0,45 mm aufweisen, wobei die Gewichtsprozente in jedem Fall auf die Gesamtmenge der Zusammensetzung bezogen sind.

Die erfindungsgemäße Zusammensetzung weist den großen Vorteil auf, dass diese in Pulverform vorliegt und einfach z. B. in das Einspülfach einer Waschmaschine oder aber Geschirrspülmaschine eingegeben werden kann. Auch zur Reinigung von Geräten, insbesondere Haushaltsgeräten, oder Oberflächen ist eine solche pulverförmige Zusammensetzung vorteilhaft. Zudem kann diese insbesondere auch in Einspülfächer von Geschirrspülmaschinen oder Waschmaschinen eingegeben werden, welche dann mit einem Kurzprogramm oder einem Öko-Energiesparprogramm betrieben werden. Kurzprogramme dauern üblicherweise nur 25 bis 40 Minuten, Energiesparprogramme erheblich länger, jedoch wird bei letzteren eine geringere Temperatur, oftmals eine Temperatur von nur 50 °C, verwendet. Unter diesen zeitlichen beziehungsweise Temperaturbedingungen können eine Vielzahl der aus dem Stand bekannten Reinigungs- und/oder Entkalkungsmittel nicht eingesetzt werden. Besonders vorteilhafterweise ist in der erfindungsgemäßen pulverförmigen Zusammensetzung die eingesetzte Äpfel- und/oder Weinsäure mit der ersten Korngröße mit dem Duftstoff beschichtet beziehungsweise die Pulverpartikel mit diesem versehen. Weiter bevorzugt ist die mit dem Duftstoff versehene beziehungsweise beschichtete Äpfel- und/oder Weinsäure mit den ersten Korngröße versehen mit der Äpfel- und/oder Weinsäure mit der zweiten Korngröße, wobei dabei auch mindestens ein Hilfsstoff zugeben sein kann. Vorteilhafterweise wird durch einen derartigen Aufbau des Pulvers in der pulverförmigen Zusammensetzung eine Trennung zwischen dem Duftstoff und dem mindestens einen Hilfsstoff erzielt. Es kann jedoch vorgesehen sein, dass zunächst mindestens ein Hilfsstoff auf die Äpfel- und/oder Weinsäure mit der ersten Korngröße aufgegeben beziehungsweise letztere mit diesem beschichtet wird, und nachfolgend erst die Äpfel- und/oder Weinsäure mit der zweiten Korngröße zugegeben wird, um die zuerst erhaltenen Partikel mit der feinpulverigen Äpfel- und/oder Weinsäure zu versehen beziehungsweise zu beschichten, so dass dann auf diese der Duftstoff aufgebracht werden kann.

Der große Vorteil der erfindungsgemäßen pulverförmigen Zusammensetzung liegt auch darin, dass diese gut gelagert werden kann und insbesondere nur geringfügig sowohl zum Verklumpen als auch zum Stauben neigt. Sie kann damit einfach durch Schütten aus einem Behältnis beispielsweise in ein Einspülfach einer Geschirrspülmaschine oder einer Waschmaschine eingegeben werden.

Vorzugsweise wird als Säure ausschließlich Äpfelsäure eingesetzt.

Soweit im Rahmen der vorliegenden Erfindung der Begriff "etwa" verwendet wird, so ist darunter ein Toleranzbereich zu verstehen, den der angesprochene Fachmann auf dem vorliegenden Gebiet für üblich erachtet, insbesondere ein Toleranzbereich von +/- 20 %, bevorzugt +/- 10 %, noch weiter bevorzugt +/- 5 %, jeweils bezogen auf den in Rede stehenden Wert oder Begriff.

Unter einer pulverförmigen Zusammensetzung im Sinne der vorliegenden Erfindung ist eine solche zu verstehen, welche nicht flüssig ist. Diese ist vorzugsweise im Wesentlichen trocken, kann jedoch auch eine gewisse Feuchtigkeit aufweisen. Bevorzugt ist die pülverförmige Zusammensetzung im Sinne der vorliegenden Erfindung schüttfähig und weist ein gutes Fließvermögen auf. Vorzugsweise staubt diese nicht. Aufgrund ihrer Eigenschaften kann die pulverförmige Zusammensetzung gemäß der vorliegenden Erfindung einfach in beispielsweise Spülfächer von Geschirrspülmaschinen oder Waschmaschinen gegeben werden.

Mit dem Begriff "Korngröße" im Sinne der vorliegenden Erfindung ist die Größe einzelner Partikel, auch Körner genannt, in einem Gemenge beschrieben. Die Korngröße kann durch eine Vielzahl von Methoden ermittelt werden, beispielsweise gemäß DIN 66165. Üblicherweise wird eine Korngrößenverteilung ermittelt, die das Ergebnis einer Korngrößenanalyse ist. Die Korngröße kann dabei vorzugsweise durch eine Siebanalyse durchgeführt werden. Im vorliegenden Fall wird vorzugsweise zur Bestimmung der Korngröße eine Siebanalyse im Rahmen einer Trockensiebung gemäß DIN 66165 vorgenommen. Für die sehr feinpulvrigen Bestandteile der Äpfel- und/oder Weinsäure mit der zweiten Korngröße kann dabei auch ergänzend oder ausschließlich eine Nasssiebung vorgesehen werden, ebenfalls gemäß DIN 66165.

Bevorzugt liegt 50 % bis 95 % der ersten Korngröße in einem Bereich von 0,55 mm bis 0,85 mm. Weiter bevorzugt liegen 60 % bis 85 % der ersten Korngröße in einem Bereich von 0,56 mm bis 0,8 mm. Bevorzugt liegt 20 % bis 75 % der zweiten Korngröße in einem Bereich von 0,1 mm bis 0,4 mm. Weiter bevorzugt liegt 30 % bis 60 % der zweiten Korngröße in einem Bereich von 0,2 mm bis 0,3 mm.

Bevorzugt umfasst die pulverförmige Zusammensetzung als mindestens einen Hilfsstoff mindestens ein Tensid, mindestens einen Komplexbildner und/oder mindestens ein Dispergiermittel. Als Dispergiermittel kommen insbesondere solche im Betracht, welche fest sind und vorzugsweise in Pulverform vorliegen. Das mindestens eine Dispergiermittel ist bevorzugt ausgewählt aus einer Gruppe umfassend modifizierte Polyacrylsäuren. Der mindestens eine Komplexbildner liegt vorteilhafterweise ebenfalls in fester Form vor, insbesondere in Pulverform, und kann auch insbesondere ein Granulat sein. Vorteilhafterweise wird im Sinne der vorliegenden Erfindung als Komplexbildner ein solcher ausgewählt, welcher als Salz des N, N-bis (carboxymethyl)-Alanins vorliegt. Geeignet sind auch weitere übliche Komplexbildner, sofern sie als feste Substanz verfügbar sind, wie z.B. EDTA, NTA usw.

Vorteilhafterweise umfasst die erfindungsgemäße pulverförmige Zusammensetzung als Hilfsstoff mindestens ein Tensid ausgewählt aus der Gruppe der nicht-ionischen Tenside. Als nicht-ionische Tenside werden im Sinne der vorliegenden Erfindung solche Tenside bezeichnet, die keine dissoziierbaren funktionellen Gruppen enthalten und sich daher im Wasser nicht in Ionen auftrennen. Weiter bevorzugt ist das mindestens eine Tensid ein festes Tensid, welches insbesondere in Pulverform vorliegt, wobei es auch als Granulat vorliegen kann. Aber auch sonstige Tenside, insbesondere anionische Tenside, sind einsetzbar, bevorzugt solche, die nur gering zum Schäumen neigen. Zur Vermeidung eines Schäumens können auch Entschäumer als Hilfsstoff eingesetzt werden, oder aber entschäumende Tenside, letztere auch in Mischung mit mindestens einem weiteren Tensid.

Eine bevorzugte Ausführungsform der vorliegenden Erfindung ist das mindestens eine Tensid ausgewählt aus einer Gruppe umfassend Fettalkoholpolyglykole, Alkylpolyglycoside, Alkylglycoside und/oder Alkylphenolethoxylate. Besonders bevorzugt ist das mindestens eine Tensid ausgewählt aus einer Gruppe umfassend Fettalkoholpolyglykole und Alkylpolyglycoside.

Weiter bevorzugt umfasst die erfindungsgemäße Zusammensetzung mindestens zwei Tenside. Besonders bevorzugt weist ein erstes Tensid einen pH-Wert in einem Bereich von 5 bis 7,5, und ein zweites Tensid einen pH-Wert in einem Bereich von 9 bis 13 auf. Der pH-Wert wird dabei bevorzugt bestimmt gemäß ISO 4319. Soweit mindestens zwei Tenside von der erfindungsgemäßen Zusammensetzung umfasst sind, werden diese vorzugsweise etwa in gleichen Mengen derselben zugegeben. Vorzugsweise umfasst die erfindungsgemäße Zusammensetzung mindestens ein Tensid in einem Bereich von 2 Gew.- % bis 15 Gew.- %, weiter bevorzugt in einem Bereich von 3 Gew.- % bis 10 Gew.- %. Soweit vorzugsweise zwei Tenside vorgesehen sind, sind diese jeweils für sich in der erfindungsgemäßen Zusammensetzung enthalten in einer Menge von 2 Gew.- % bis 5 Gew.- %. Die vorstehenden Gewichtsprozentangaben beziehen sich jeweils auf die Gesamtmenge der erfindungsgemäßen Pulvermischung. Bevorzugt werden Fettalkoholpolyglycolether und Alkylpolyglycoside nebeneinander verwendet.

Soweit die erfindungsgemäße Pulvermischung mindestens ein Dispergiermittel umfasst, ist dieses in der erfindungsgemäßen Zusammensetzung enthalten in einer Menge in einem Bereich von 2 Gew.- % bis 15 Gew.- %, bevorzugt 4 Gew.- % bis 9 Gew.-%. Soweit die erfindungsgemäße Zusammensetzung mindestens einen Komplexbildner umfasst, ist dieser in der erfindungsgemäßen Zusammensetzung bevorzugt in einer Menge in einem Bereich von 3 Gew.- % bis 20 Gew.- %, bevorzugt in einer Menge in einem Bereich von 5 Gew.- % bis 13 Gew.- %, eingesetzt. Auch hier beziehen sich die vorstehenden Gewichtsprozentangaben jeweils auf die Gesamtmenge der pulverförmigen Zusammensetzung.

In einer bevorzugten Ausführungsform der vorliegenden Erfindung ist der Duftsstoff ausgewählt aus einer Gruppe umfassend mindestens ein Parfümöl. Besonders bevorzugt ist der Duftstoff ausgewählt aus einer Gruppe umfassend natürliche oder naturidentische Parfümöle. Beispielsweise kann als mindestens ein Parfümöl in der erfindungsgemäßen Pulvermischung ein Duftstoff enthalten sein, der nach Orange oder Zitrone riecht. Der Duftstoff ist vorteilhafterweise in der erfindungsgemäßen Zusammensetzung enthalten in einer Menge in einem Bereich von 0,08 Gew.- % bis 0,5 Gew.- %, weiter bevorzugt in einem Bereich von 0,1 Gew.- % bis 0,4 Gew.- %, wobei die Gewichtsprozentangaben auf die Gesamtmenge der pulverförmigen Zusammensetzung bezogen sind. Das Parfümöl, welches in der erfindungsgemäßen pulverförmigen Zusammensetzung zum Einsatz kommt, weist vorteilhafterweise eine Dichte bei 20° C von unter 1 g/cm³ auf, weiter bevorzugt eine Dichte von unter 0,9 g/cm³. Vorteilhafterweise ist das mindestens eine Parfümöl versprühbar. Bevorzugt ist es gegenüber organischen Säuren, insbesondere Äpfel- und/oder Weinsäure, beständig.

Die in der erfindungsgemäßen pulverförmigen Zusammensetzung eingesetzte Äpfel- und/oder Weinsäure ist von dieser umfasst vorteilhafterweise in einer Menge in einem Bereich von 60 Gew.- % bis 90 Gew.- %, weiter bevorzugt in einer Menge in einem Bereich von 65 Gew.- % bis 83 Gew.- %, wobei die vorgenannten Gewichtsprozentangaben auf die Gesamtmenge der pulverförmigen Zusammensetzung bezogen sind. Die Menge umfasst dabei die Äpfel- und/oder Weinsäure sowohl der ersten Korngröße als auch der zweiten Korngröße. Die Menge der Äpfel- und/oder Weinsäure der ersten Korngröße liegt bevorzugt in einem Bereich von 40 Gew.- % bis 68 Gew.- %, weiter bevorzugt in einem Bereich von 50 Gew.- % bis 65 Gew.- %. Die Menge der Äpfel- und/oder Weinsäure mit der zweiten Korngröße liegt vorzugsweise in einem Bereich von 12 Gew.- % bis 30 Gew.- %, weiter bevorzugt in einem Bereich von 15 Gew.- % bis 25 Gew.- %. Die vorstehenden Gewichtsprozentangaben sind wie stets auf die Gesamtmenge der pulverförmigen Zusammensetzung bezogen.

Die vorliegende Erfindung betrifft weiterhin ein Verfahren zur Herstellung einer Zusammensetzung zum Reinigen und/oder Entkalken von Geräten und Maschinen nach Anspruch 9, umfassend die Schritte:
Versetzen einer Menge von Äpfel- und/oder Weinsäure, einer Menge in einem Bereich von 35 Gew.- % bis 75 Gew.- %, weiter bevorzugt in einer Menge in einem Bereich von 40 Gew.- % bis 68 Gew.- %, weiter bevorzugt in einem Bereich von 50 Gew.- % bis 65 Gew- %, mit einer ersten Korngröße in einem Bereich von 0,48 mm bis 1,5 mm, bevorzugt in einem Bereich von 0,55 mm bis 0,85 mm, weiter bevorzugt in einem Bereich von 0,56 mm bis 0,80 mm, mit mindestens einem Duftstoff, bevorzugt in einer Menge und einem Bereich von 0,05 Gew.- % bis 1 Gew.-%, weiter bevorzugt in einer Menge in einem Bereich von 0,08 Gew.- % bis 0,5 Gew.- %; und
nachfolgend Versetzen dieser so erhaltenen Mischung mit einer Menge von Äpfel- und/oder Weinsäure in einer Menge in einem Bereich von 4 Gew.- % bis 40 Gew.- %, bevorzugt in einer Menge in einem Bereich von 12 Gew.- % bis 30 Gew.- %, noch weiter bevorzugt in einer Menge in einem Bereich von 15 Gew.- % bis 25 Gew.- %, mit einer zweiten Korngröße in einem Bereich von 0,02 mm bis 0,45 mm, weiter bevorzugt in einem Bereich von 0,1 mm bis 0,4 mm, noch weiter bevorzugt in einem Bereich von 0,2 mm bis 0,3 mm und mit mindestens einem Hilfsstoff, soweit letzterer notwendig ist.

Die vorstehenden Gewichtsprozentangaben sind wie stets auf die Gesamtmenge der pulverförmigen Zusammensetzung bezogen.

Bei den Hilfsstoffen handelt es sich insbesondere um diejenigen vorstehend in Zusammenhang mit der pulverförmigen Zusammensetzung bereits erwähnten, insbesondere auch im Hinblick auf die genannten chemischen und physikalischen Eigenschaften. Das erfindungsgemäße Verfahren führt dazu, dass der in aller Regel flüssig vorliegende Duftstoff, vorteilhafterweise mindestens ein Parfümöl, wie bereits vorstehend in Zusammenhang mit der pulverförmigen Zusammensetzung selbst beschrieben, zunächst auf Äpfel- und/oder Weinsäure mit einer ersten, größeren Korngröße aufgegeben wird, insbesondere durch Sprühen, und nachfolgend durch weitere Zugabe der Äpfel- und/oder Weinsäure mit der zweiten, geringeren Korngröße die so mit Duftstoff versetzten Partikeln mit erster Korngröße beschichtet werden, welche dann auch die weiteren Hilfsstoffe aufweisen können. Hierdurch erfolgt eine Trennung der Hilfsstoffe von dem Duftstoff, so dass ein Verklumpen der pulverförmigen Zusammensetzung weitgehend verhindert ist.

Vorteilhafterweise erfolgt die Zugabe der Äpfel- und/oder Weinsäure mit der zweiten Korngröße in einem ersten und einem zweiten Teilschritt. Besonders bevorzugt ist vorgesehen, dass die Zugabe des mindestens einen Hilfsstoffs im zweiten Teilschritt der Zugabe der Äpfel- und/oder Weinsäure mit der zweiten Korngröße erfolgt. Hierdurch wird eine weitergehende Trennung der Hilfsstoffe von dem Duftstoff erzielt. Weiter bevorzugt wird die erhaltene Zusammensetzung mindestens 24 Stunden gelagert vor einer Abfüllung derselben, bevorzugt mindestens 48 Stunden gelagert, weiter bevorzugt mindestens 96 Stunden gelagert. Durch die Lagerung vor Abfüllung kann ein möglichst weitgehendes Einziehen des eingesetzten Duftstoffes, bevorzugt in Form mindestens eines Parfümöles, in die Äpfel- und/oder Weinsäure mit der ersten Korngröße, die auch als Granulat angesprochen werden kann, erzielt werden. Es kann aber auch ein Abfüllen unmittelbar nach Herstellung ohne Lagern erfolgen.

Die Erfindung betrifft weiterhin eine Verwendung der vorstehenden beschriebenen pulverförmigen Zusammensetzung zur Reinigung und /oder Entkalkung von Geschirrspülmaschinen, Waschmaschinen und Haushaltsgeräten. Mögliche Haushaltsgeräte sind dabei Wasserkocher, Kaffeemaschinen oder ähnliches. Besonders bevorzugt im Sinne der vorliegenden Erfindung ist eine Verwendung zur Reinigung und/oder Entkalkung von Geschirrspülmaschinen unter Angabe einer Menge von nicht mehr als 40 g in ein Einspülfach. Besonders bevorzugt ist eine Verwendung im Zusammenhang mit Geschirrspülmaschinen bei Durchführung von Kurzprogrammen, wobei unter Kurzprogrammen solche Programme einer Geschirrspülmaschine verstanden werden, welche nicht länger als 60 Minuten, bevorzugt nicht länger als 50 Minuten, laufen. Üblicherweise werden bei den Kurzprogrammen Temperaturen von nicht mehr als 65° C eingesetzt, bevorzugt liegt die Temperatur in Hinblick auf die erfindungsgemäße Verwendung in einem Bereich zwischen 45° C und 60° C.

Diese weiteren Vorteile der vorliegenden Erfindung werden anhand der nachfolgenden Beschreibung und Figur näher erläutert. Die Figur zeigt die Korngrößenbestimmung der in der nachfolgend beispielhaft angegebenen pulverförmigen Zusammensetzung eingesetzten Äpfelsäure mit einer ersten und einer zweiten Korngröße.

Zunächst sei vorausgeschickt, dass die Erfindung nicht auf die nachfolgend beschriebene pulverförmige Zusammensetzung beschränkt ist. Vielmehr sind die jeweils in der Beschreibung offenbarten Merkmale in denjenigen des nachfolgend wiedergegebenen Ausführungsbeispiels kombinierbar.

Es wurden zwei pulverförmige Zusammensetzungen untersucht, die sich darin unterscheiden, dass in der einen Zusammensetzung A ausschließlich Äpfelsäure mit einer ersten, größeren Korngröße, wobei diese Zusammensetzung als Vergleich diente, und in der weiteren Zusammensetzung B, Äpfelsäure mit einer ersten, größeren und einer zweiten, kleineren Korngröße eingesetzt ist. Die Vergleichszusammensetzung A und die erfindungsgemäße Zusammensetzung B können der nachfolgenden Tabelle entnommen werden.

| | **Vergleichszusammensetzung A** Menge (Gew.- %) | **Zusammensetzung B** Menge (Gew.- %) |
|---|---|---|
| Äpfelsäure, erste, größere Korngröße | 77,70 | 57,73 |
| Komplexbildner | 10,00 | 10,00 |
| Dispergiermittel | 6,00 | 6,00 |
| Duftstoff, Parfümöl Orange | 0,30 | 0,27 |
| Erstes Tensid | 3,00 | 3,00 |
| Zweites Tensid | 3,00 | 3,00 |
| Äpfelsäure, zweite, kleine Korngröße | - | 20,00 |

Die Vergleichszusammensetzung A wurde hergestellt, indem die alleinig eingesetzte Äpfelsäure mit der ersten, größeren Korngröße mit dem Parfümöl versetzt wird, und während der Versetzung gemischt wird. Anschließend wurde diese Mischung für sechs Tage gelagert, so dass diese Mischung als Premix angesprochen werden kann. Dieser Premix wird dann mit den weiteren Hilfsstoffen in einem Mischer gemischt. Das erhaltene Produkt ist feucht, fließt kaum und klebt auch insbesondere in den eingesetzten Mischgeräten.

Dem gegenüber wurde die Zusammensetzung B hergestellt, indem zunächst die Äpfelsäure mit der ersten, größeren Korngröße in einen Mischer gegeben und nachfolgend unter Rühren mit dem Duftstoff besprüht wurde. Das Mischen wurde anschließend noch für einige Minuten fortgesetzt, und anschließend 10 Gew.- % der Äpfelsäure mit der zweiten, kleineren Korngröße unter Rühren zugegeben und das Mischen einige Minuten fortgesetzt. Anschließend wurden weitere 10 Gew.- % der Äpfelsäure mit der zweiten, feineren Korngröße zusammen mit den restlichen Hilfsstoffen dem Mischer zugeführt und alles zusammen für einige Minuten gerührt. Die fertige Rezeptur wurde dann für sechs Tage gelagert und war danach problemlos in 30 g-Beutel abfüllbar. Sie ist aber auch ohne Lagern sofort abfüllbar.

Die eingesetzte Äpfelsäure mit der ersten, größeren Korngröße der Vergleichszusammensetzung A und der Zusammensetzung B wies, wie der Figur zu entnehmen ist, zu 70 % eine Korngröße in einem Bereich von 0,56 mm bis 0,8 mm auf. Die Äpfelsäure mit der zweiten, geringeren Korngröße wies etwa zu 53 % eine Korngröße in einem Bereich von 0,20 mm bis 0,30 mm auf. Die Korngröße gemäß der beigefügten Figur wurde bestimmt durch eine Trockensiebung gemäß DIN 66156 unter Einsatz verschiedener Siebe mit den auf der Abszisse der Figur gezeigten Siebgrößen.

Die eingesetzten Tenside waren einmal ein solches, welches eine Kombination aus einem Alkylpolyglycosid, Silikat und Sulfat ist, und einmal ein solches, welches ein modifizierter Fettalkoholpolyglykolether ist. Diese können beispielsweise unter dem Produktnamen Dehypon Gra, BASF SE, Ludwigshafen, Deutschland, beziehungsweise unter der Bezeichnung Glucopon 50 G, BTC Europe GmbH, Köln, Deutschland, bezogen werden. Die eingesetzten Tenside wiesen unterschiedliche pH-Werte auf, nämlich das erste Tensid einen pH-Wert in einem Bereich von 10 bis 12, das zweite Tensid einen pH-Wert in einem Bereich von 5,5 bis 7,0. Als Komplexbildner wurde eingesetzt Trilon M Granulat SG, bezogen von der BTC Europe GmbH, Köln, Deutschland, welches ein Reaktionsprodukt aus (SS)-Alanin, N, N-bis (Carboxymethyl)-Trinatriumsalz und (2R)-Alanin, N, N-bis (Carboxymethyl)-Trinatriumsalz ist. Als Dispergiermittel wurde eingesetzt Sokalan CP 50 Granulat, bezogen von BTC Europe GmbH, Köln, Deutschland, welches eine modifizierte Polyacrylsäure darstellt.

Im Unterschied zu der Vergleichszusammensetzung A war die Zusammensetzung B trocken, staubte nicht und wies insbesondere ein gutes Fließvermögen auf, welches diese zum Einsatz in Pulverform insbesondere in Geschirrspülmaschinen oder Waschmaschinen in deren Einspülfach prädestiniert.

Die Zusammensetzung B wurde mit marktgängigen Produkten verglichen. Bei Durchführung eines Kurzprogrammes in einer Geschirrspülmaschine über 36 Minuten bei 50° C (Maschinenangabe) wies diese gegenüber marktgängigen Produkten eine hervorragende Kalklösekraft und gleichzeitig gute Fettlösekraft auf, wobei die hervorragende Reinigungs- und Entkalkungswirkung erzielt wurde, da die Zusammensetzung durch das Öffnen des Einspülfaches oder des Tab-Faches der Geschirrspülmaschine sofort in der Spülmaschine nach Schließung der Tür vorhanden ist, wohingegen bei marktgängigen Produkten, insbesondere solchen, die in flüssiger Form vorliegen und in Flaschen mit z.B. einem Wachsverschluss verfüllt sind, eine Freisetzung über deutlich längere Zeit erfolgt, so dass im Kurzprogramm nicht ausreichend Zeit zur Entfaltung einer hinreichenden Reinigungs- und Entkalkungsleistung vorhanden war.

Durch die erfindungsgemäße Zusammensetzung ist somit ein Pulver zur Verfügung gestellt, mit welchem insbesondere Geschirrspülmaschinen und Waschmaschinen einfach gereinigt und/oder entkalkt werden können. Es zeichnet sich insbesondere durch eine einfache Handhabung sowie eine sehr gute Reinigungs- und Entkalkungswirkung bei Anwendung von Kurzprogrammen in Geschirrspülmaschinen, aber auch Waschmaschinen, aus. Darüber hinaus ist es auch geeignet, sonstige Haushaltsgeräte mit guter Wirkung zu entkalken und/oder reinigen.

## Patentansprüche

1. Pulverförmige Zusammensetzung zur Reinigung und/oder Entkalkung von Geräten und Maschinen mit mindestens einer Säure ausgewählt aus einer Gruppe, umfassend Äpfel- und/oder Weinsäure, umfassend 50 Gew.-% bis 95 Gew.-% Äpfel- und/oder Weinsäure und 0,05 Gew.-% bis 1 Gew.-% mindestens eines Duftstoffes, wobei der verbleibende Rest durch mindestens einen Hilfsstoff gebildet ist, wobei 35 Gew.-% bis 75 Gew.-% der Äpfel- und/oder Weinsäure eine erste Korngröße in einem Bereich von 0,48 mm bis 1,5 mm und 4 Gew.-% bis 40 Gew.-% eine zweite Korngröße in einem Bereich von 0,02 mm bis 0,45 mm aufweisen, wobei die Gewichtsprozente in jedem Fall auf die Gesamtmenge der Zusammensetzung bezogen sind.

2. Zusammensetzung gemäß Anspruch 1, **dadurch gekennzeichnet, dass** 50 % bis 95 % der ersten Korngröße in einem Bereich von 0,55 mm bis 0,85 mm liegt.

3. Zusammensetzung gemäß einem der vorhergehenden Ansprüche, **dadurch gekennzeichnet, dass** 20 % bis 75 % der zweiten Korngröße in einem Bereich von 0,1 mm bis 0,4 mm liegt.

4. Zusammensetzung gemäß einem der vorhergehenden Ansprüche, **dadurch gekennzeichnet, dass** diese als mindestens einen Hilfsstoff mindestens ein Tensid, mindestens einen Komplexbildner und/oder mindestens ein Dispergiermittel umfasst.

5. Zusammensetzung gemäß einem der vorhergehenden Ansprüche, **dadurch gekennzeichnet, dass** diese als Hilfsstoff mindestens ein Tensid umfasst, ausgewählt aus der Gruppe der nicht-ionischen Tenside.

6. Zusammensetzung gemäß Anspruch 5, **dadurch gekennzeichnet, dass** das mindestens eine Tensid ausgewählt ist aus einer Gruppe umfassend Alkoholpolyglykole, Alkylpolyglycoside, Alkylglycoside und/oder Alkylphenolethoxylate.

7. Zusammensetzung gemäß einem der vorhergehenden Ansprüche, **dadurch gekennzeichnet, dass** diese als Hilfsstoffe mindestens zwei Tenside umfasst, wobei ein erstes Tensid einen pH-Wert in einem Bereich von 5 bis 7,5 aufweist und ein zweites Tensid einen pH-Wert in einem Bereich von 9 bis 13.

8. Zusammensetzung gemäß einem der vorhergehenden Ansprüche, **dadurch gekennzeichnet, dass** der Duftstoff ausgewählt ist aus einer Gruppe umfassend mindestens ein Parfümöl.

9. Verfahren zur Herstellung einer Zusammensetzung gemäß einem oder mehreren der Ansprüche 1 bis 8 zur Reinigung und/oder Entkalkung von Geräten und Maschinen, umfassend die Schritte:
Versetzen einer Menge von Äpfel- und/oder Weinsäure mit einer ersten Korngröße in einem Bereich von 0,48 mm bis 1,5 mm mit mindestens einem Duftstoff; und
nachfolgend Versetzen der so erhaltenen Mischung mit einer Menge von Äpfel- und/oder Weinsäure mit einer zweiten Korngröße in einem Bereich von 0,02 mm bis 0,45 mm und mit mindestens einem Hilfsstoff, soweit letzterer notwendig ist.

10. Verfahren gemäß Anspruch 9, **dadurch gekennzeichnet, dass** die Zugabe der Äpfel- und/oder Weinsäure mit der zweiten Korngröße in einem ersten und einem zweiten Teilschritt erfolgt.

11. Verfahren gemäß Anspruch 10, **dadurch gekennzeichnet, dass** die Zugabe des mindestens einen Hilfsstoffs im zweiten Teilschritt erfolgt.

12. Verfahren gemäß einem der Ansprüche 9 bis 11, **dadurch gekennzeichnet, dass** mindestens ein Duftstoff auf die Menge der Äpfel- und/oder Weinsäure mit der ersten Korngröße gesprüht wird.

13. Verfahren gemäß einem der Ansprüche 9 bis 12, **dadurch gekennzeichnet, dass** die erhaltene Zusammensetzung mindestens 24 Stunden vor Abfüllung gelagert wird.

14. Verwendung einer Zusammensetzung gemäß einem der Ansprüche 1 bis 8 zur Reinigung und/oder Entkalkung von Geschirrspülmaschinen, Waschmaschinen und Haushaltsgeräten.

15. Verwendung gemäß Anspruch 14 zur Reinigung und/oder Entkalkung von Geschirrspülmaschinen unter Zugabe einer Menge von nicht mehr als 40 g in ein Einspülfach, insbesondere bei Durchführung der Reinigung und/oder Entkalkung in einem Kurzprogramm.

## Claims

1. Powdery composition for cleaning and/or descaling devices and machines with at least one acid selected from a group comprising malic acid and/or tartaric acid, comprising 50% by weight to 95% by weight of malic and/or tartaric acid and 0.05% by weight to 1% by weight of at least one fragrance, wherein the remainder is formed by at least one excipient, wherein 35% by weight to 75% by weight of the malic and/or tartaric acid have a first particle size in a range from 0.48 mm to 1.5 mm and 4% by weight to 40% by weight have a second particle size in a range from 0.02 mm to 0.45 mm, wherein the weight percentages are in each case based on the total amount of the composition.

2. Composition according to claim 1, **characterized in that** 50% to 95% of the first particle size are in a range from 0.55 mm to 0.85 mm.

3. Composition according to one of the preceding claims, **characterized in that** 20% to 75% of the second particle size are in a range from 0.1 mm to 0.4 mm.

4. Composition according to one of the preceding claims, **characterized in that** it comprises as at least one excipient at least one surfactant, at least one complexing agent and/or at least one dispersing agent.

5. Composition according to one of the preceding claims, **characterized in that** it comprises as excipient at least one surfactant selected from the group of nonionic surfactants.

6. Composition according to claim 5, **characterized in that** the at least one surfactant is selected from a group comprising alcohol polyglycoles, alkyl polyglycosides, alkyl glycosides and/or alkyl phenol ethoxylates.

7. Composition according to one of the preceding claims, **characterized in that** it comprises as excipients at least two surfactants, wherein a first surfactant has a pH value in a range from 5 to 7.5 and a second surfactant has a pH value in a range from 9 to 13.

8. Composition according to one of the preceding claims, **characterized in that** the fragrance is selected from a group comprising at least one perfume oil.

9. Method for producing a composition according to one or more of the claims 1 to 8 for cleaning and/or descaling devices and machines, comprising the steps of:
mixing an amount of malic and/or tartaric acid of a first particle size in a range of 0.48 mm to 1.5 mm with at least one fragrance; and
subsequently mixing of the resulting mixture with an amount of malic and/or tartaric acid of a second particle size in a range of 0.02 mm to 0.45 mm and with at least one excipient as far as the latter is required.

10. Method according to claim 9, **characterized in that** the addition of malic and/or tartaric acid of the second particle size is realized in a first and a second substep.

11. Method according to claim 10, **characterized in that** the addition of the at least one excipient is realized in the second substep.

12. Method according to one of the claims 9 to 11, **characterized in that** at least one fragrance is sprayed on the amount of malic and/or or tartaric acid of the first particle size.

13. Method according to one of the claims 9 to 12, **characterized in that** the received composition is stored for at least 24 hours before filling.

14. Use of a composition according to one of the claims 1 to 8 for cleaning and/or descaling dishwashers, washing machines and domestic appliances.

15. Use according to claim 14 for cleaning and/or descaling dishwashers by adding an amount of not more than 40g into a detergent tray, especially upon cleaning and/or descaling in a short program.

## Revendications

1. Composition en poudre pour le nettoyage et/ou le détartrage d'appareils et de machines, avec au moins un acide choisi dans un groupe, comprenant de l'acide malique et/ou tartrique, comprenant 50 % à 95 % en poids d'acide malique et/ou tartrique et 0,05 % à 1 % en poids d'au moins un parfum, le reste étant formé par au moins un excipient, 35 % à 75 % en poids d'acide malique et/ou tartrique comportant une première taille de grain dans une plage de 0,48 mm à 1,5 mm et 4 % à 40 % en poids comportant une seconde taille de grain dans une plage de 0,02 mm à 0,45 mm, les pourcentages en poids étant basés à chaque fois sur la quantité totale de la composition.

2. Composition selon la revendication 1, **caractérisée en ce que** 50 % à 95 % de la première taille de grain se situent dans une plage de 0,55 mm à 0,85 mm.

3. Composition selon l'une des précédentes revendications, **caractérisée en ce que** 20 % à 75 % de la deuxième taille de grain se situent dans une plage de 0,1 mm à 0,4 mm.

4. Composition selon l'une des précédentes revendications, **caractérisée en ce que** celle-ci contient, au moins en tant qu'excipient, au moins un tensioactif, au moins un agent de chélation et/ou au moins un agent de dispersion.

5. Composition selon l'une des précédentes revendications, **caractérisée en ce que** celle-ci contient, au moins en tant qu'excipient, au moins un tensioactif, choisi dans le groupe des tensioactifs non ioniques.

6. Composition selon la revendication 5, **caractérisée en ce qu'**il est choisi au moins un tensioactif dans un groupe comprenant des polyglucoles d'alcool, alkylpolyglycosides, alkylglucosides et/ou éthoxylates d'alkylphénol.

7. Composition selon l'une des précédentes revendications, **caractérisée en ce que** celle-ci contient, en tant qu'excipient, au moins deux tensioactifs, un premier tensioactif présentant une valeur pH située dans une plage de 5 à 7,5 et un deuxième tensioactif présentant une valeur pH située dans une plage de 9 à 13.

8. Composition selon l'une des précédentes revendications, **caractérisée en ce que** le parfum est choisi dans un groupe comprenant au moins une huile de parfum.

9. Procédé pour la fabrication d'une composition selon l'une ou plusieurs des revendications 1 à 8 pour le nettoyage et/ou le détartrage d'appareils et de machines, comprenant les étapes :
- addition d'une quantité d'acide malique et/ou tartrique avec une première taille de grain dans une plage de 0,48 mm à 1,5 mm à au moins un parfum,
et
- ensuite, addition du mélange ainsi obtenu avec une quantité d'acide malique et/ou tartrique avec une deuxième taille de grain dans une plage de 0,02 mm à 0,45 mm et avec au moins un excipient si tant est que ce dernier est nécessaire.

10. Procédé selon la revendication 9, **caractérisé en ce que** l'ajout d'acide malique et/ou tartrique est réalisé avec la deuxième taille de grain dans une première et une deuxième étape partielle.

11. Procédé selon la revendication 10, **caractérisé en ce que** l'ajout d'au moins un excipient est réalisé dans la deuxième étape partielle.

12. Procédé selon l'une des revendications 9 à 11, **caractérisé en ce qu'**au moins un parfum est pulvérisé sur la quantité d'acide malique et/ou tartrique avec la première taille de grain.

13. Procédé selon l'une des revendications 9 à 12, **caractérisé en ce que** la composition obtenue est entreposée au moins 24 heures avant remplissage.

14. Utilisation d'une composition selon l'une des revendications 1 à 8 pour le nettoyage et/ou le détartrage de machines à laver la vaisselle, de machines à laver le linge et d'appareils domestiques.

15. Utilisation selon la revendication 14 pour le nettoyage et/ou le détartrage de machines à laver la vaisselle, en ajoutant une quantité ne dépassant pas 40 g dans le bac à lessive/détergent, notamment lors de l'exécution du nettoyage et/ou détartrage dans un programme court.
